# EUROPÄISCHE PATENTSCHRIFT

(11) **EP 1 960 611 B1**
(45) Veröffentlichungstag und Bekanntmachung des Hinweises auf die Patenterteilung: **18.03.2009**
(21) Anmeldenummer: 06777061.0
(22) Anmeldetag: 24.08.2006
(51) Int. Cl.: E04C 2/34, E04B 2/46, E04B 2/02

(54) **HOLZBAUELEMENT ZUM AUFBAU VON GEBÄUDEWÄNDEN**
WOODEN BUILDING ELEMENT FOR CONSTRUCTING THE WALLS OF A BUILDING
ELEMENT DE CONSTRUCTION EN BOIS DESTINE AU MONTAGE DE PAROIS DE BATIMENTS

(30) Priorität: 13.12.2005 WO PCT/EP2005/013330; 07.04.2006 DE 102006016838
(43) Veröffentlichungstag der Anmeldung: 27.08.2008
(73) Patentinhaber: Junker Holding GmbH, 77787 Nordrach (DE)
(72) Erfinder: JUNKER, Dieter, 77787 Nordrach (DE)
(74) Vertreter: Kern, Gerbert
(86) Internationale Anmeldenummer: PCT/EP2006/008324
(87) Internationale Veröffentlichungsnummer: WO 2007/068297

(56) Entgegenhaltungen:
- EP-A- 0 383 693
- WO-A-95/20709
- WO-A2-03/102325
- AU-B2- 500 292
- US-A- 4 854 103

## Beschreibung

Die Erfindung betrifft ein Holzbauelement zum Herstellen flächiger Bauwerke, insbesondere zum Aufbau von aufrecht gestellten Gebäudewänden
- mit etwa flächengleich rechteckigen, etwa parallel zueinander ausgerichteten Tragplatten, die von Zwischeneiementen mit Abstand voneinander und in Projektion normal zu ihren Hauptflächen einander überdeckend gehalten sind und zwischen sich einen Hohlraum überdecken,
- mit etwa flächengleich rechteckigen, etwa parallel zueinander ausgerichteten Wandplatten, die in Projektion normal zu ihren Hauptflächen einander überdeckend an den Außenseiten der Tragplatten befestigt und etwa gleich oder geringfügig kleiner als die Tragplatten sind,
- wobei sowohl die Tragplatten als auch die Wandplatten am fertigen Bauwerk etwa horizontal ausgerichtete, zueinander etwa parallele Längskanten und seitlich am fertigen Bauwerk etwa vertikal ausgerichtete, zueinander etwa parallele Hochkanten aufweisen,
- wobei die Wandplatten zu den Tragplatten bezüglich ihrer Längskanten und bezüglich ihrer Hochkanten derart versetzt angeordnet sind, dass durch Längskanten und Hochkanten der Tragplatten einerseits und durch davon abgesetzte Längskanten und Hochkanten der Wandplatten andererseits begrenzte frei liegende Längsränder und Hochränder der Tragplatten die Flanken zweier etwa rechtwinklig aufeinander zu gerichteter Patrizen- oder Federprofilen bilden und dass einander gegenüberliegende, über Längskanten der Tragplatten hinausragende Längsränder der Wandplatten und einander gegenüber liegende, über Hochkanten der Tragplatten hinausragende Hochränder der Wandplatten die Flanken zweier etwa rechtwinklig aufeinander zu gerichteter Matrizen- oder Nutprofilen etwa umgekehrt gleich den Patrizen- oder Federprofilen bilden,
- welche Zwischenelemente stabartig langgestreckte Stützen aufweisen, die zueinander und zu seitlichen Hochkanten der Tragplatten etwa parallel und zu den Längskanten der Tragplatten etwa senkrecht ausgerichtet und mit etwa gleichem Abstand voneinander verteilt im Hohlraum zwischen den Tragplatten angeordnet sind und deren Länge etwa gleich der Länge der seitlichen Hochkanten von Tragplatten oder Wandplatten ist,
- wobei die zwischen denselben zwei Tragplatten angeordneten und mit diesen unmittelbar verbundenen, etwa parallel zueinander und zu den Hochkanten der Tragplatten ausgerichteten Stützen mit gleichen Abständen eines bestimmten Rastermaßes voneinander entfernt angeordnet sind und wobei sich ein erster Abstand einer ersten Stütze von den nächstliegenden Hochkanten der mit dieser ersten Stütze unmittelbar verbundenen Tragplatten und ein zweiter Abstand einer letzten Stütze von den nächstliegenden Hochkanten der mit dieser letzten Stütze unmittelbar verbundenen Tragplatten zu vollem Rastermaß ergänzen,
- wobei die Stützen ein geradliniges Mittelprofil mit im wesentlichen rechteckigem Querschnitt aufweisen und zwischen den Tragplatten etwa rechtwinklig dazu ausgerichtete Stützwände bilden, die den Hohlraum zwischen den Tragplatten in Kammern etwa gleicher Länge und Breite unterteilen und
- wobei die Stützen entlang ihrer Randseiten Federprofle, vorzugsweise Schwalbenschwanzprofile aufweisen, die in etwa gegengleiche Nuten, vorzugsweise entsprechende Schwalbenschwanznuten an den inneren Oberflächen der Tragplatten eingreifen und so eine einfach formschlüssige Feder-Nut-Verbindung bzw. eine zweifach formschlüssige-Schwalbenschwanzverbindung zwischen Stützen und Tragplatten bilden.

Ein Holzbauelement der genannten Art ist durch DE 102 24 903 A1, durch WO 2003 102 325 A3 und durch EP 1 511 906 bekannt geworden. Andere Dokumente des Standes der Technik, beispielsweise EP 0383 693 A1 und US 4 854 103 A und AU 500 292 B2 und WO 95 207 09 A, betreffen Bauelemente zur Errichtung von Gebäudewänden aus hauptsächlich mineralischen Werkstoffen wie Beton. Diese Bauelemente mineralischer Art weisen zwar einige konstruktive Merkmale gleich Merkmalen der bekannten Holzbauelemente auf. Sie genügen aber nicht den besonderen Erfordernissen der Errichtung von Bauwerken aus Holzwerkstoff.

Gegenstand der Erfindung ist auch ein Eckbauelement für den Einsatz in einem Bausatz und einem Bauwerk in Verbindung mit Holzbauslementen der genannten Art. Das erfindungsgemäße Bauwerk weist Eckbauelemente und Holzbauelemente in besonderem Einsatz mit Isoliermaterialien auf.

Holzbauelemente der genannten Art sind ursprünglich für Bauwerke mit besonders vorteilhaften thermodynamischen Eigenschaften bezüglich der Wärme- und Dampfdurchlässigkeit ihrer Gebäudewände bestimmt. Sie lassen sich mit geringem wirtschaftlichem Aufwand an Material und Arbeitskraft herstellen und haben sich zum Aufbau von Gebäuden in Gegenden mit gemäßigten Gefährdungen bestens bewährt. Besondere Einflüsse der Erdbewegung (Tektonik), der Witterung, der Industrie und des Verkehrs oder kriegerischer Erschütterungen, beispielsweise Gefährdungen durch Erdstösse, Wassereinbruch, Wirbelstürme bzw. Tornados und willkürlich herbeigeführter Vorgänge im Umfeld erfordem besondere Eigenschaften, die man an Bauwerken der anfangs genannten Art bisher nur bedingt und nut mit erheblichem wirtschaftlichen Aufwand hat verwirklichen können. Der Erfindung liegt nun allgemein die: Aufgabe zugrunde, Bauwerke zu schaffen, die mit geringem wirtschaftlichem Aufwand errichtet werden können, dauerhaft hohen bauphysikalischen Erfordernissen genügen und insbesondere den genannten Gefährdungen widerstehen.

Sowohl auf dem Versuehsfeld als auch im gewerblichen Einsatz von bekannten Holzbauelementen der genannten Art hat man festgestellt, wie zu erwarten war, dass die Verbindung zwischen einander benachbarten Holzbauelementen in Gebäudewänden gegenüber mechanischen Eihflüsseh in Richtung normal zu den Gebäudewänden sehr widerstandsfähig ist und selbst den strengsten Erfordernissen größter Gefährdungen genügt, Allerdings hat sich auch herausgestellt, dass an Gebäuden in gefährlichem Umfeld auch besonders große mechanische Kräfte auftreten können, die in Richtung längs der Gebäudewände gerichtet sind und die Verbindung zwischen den einander benachbarten Holzbauelementen hoch belasten. Demnach besteht eine besondere Aufgabe der Erfindung darin, das bekannte Hotzbauetement ohne Verlust seiner vorteilhaften Eigenschaften so weiter zu entwickeln, dass es mit Holzbauelementen gleicher Art ohne besonderen wirtschaftlichen Aufwand an Material und Arbeitskraft in Gebäudewänden verbunden werden kann, die der Einwirkung großer Kräfte in allen Dichtungen, insbesondere auch der Einwirkung großer Schubkräfte in Richtung längs der Gebäudewände widerstehen.

Die erfinderische Lösung der besonderen technischen Aufgabe ist im beigefügten Patentanspruch 1 angegeben. Demnach bestehen bei dem Holzbauelement der anfangs genannten Art die wesentlichen erfinderischen Merkmale darin,
- dass die zu den Hochkanten der Tragplatten etwa parallel ausgerichteten und etwa gleich langen Stützen gleichmäßig in Bezug auf die Längskanten der Tragplatten versetzt angeordnet sind, mit ihren Federprofilen entlang ihrer Randseiten teilweise in die gleich langen gegengleichen Nuten an den Tragplatten eingreifen und so die einander gegenüberliegenden Tragplatten teilweise miteinander verbinden,
- dass die Stützen etwa gleich lange freie Endstücke mit gleich langen freien Federprofilen aufweisen, die gleichmäßig über eine erste von zwei Längsstimseiten der einander gegenüber liegenden Tragplatten hinaus ragen, welche Längsstirnseiten jeweils von den zwei einander nächstliegenden Längskanten der Tragplatten begrenzt sind, und
- dass die den Federprofilen an den Randseiten der Stützen etwa gegengleichen Nuten, vorzugsweise Schwalbenschwanznuten in den Tragplatten freie Endstücke aufweisen, die von einer zweiten der zwei Längsstimseiten der einander gegenüber liegenden Tragplatten aus zugänglich und dazu bestimmt sind, am fertigen Bauwerk jeweils das freie Federprofil, vorzugsweise das Schwalbenschwanzprofil eines der freien Endstücke von Stützen eines benachbarten Hölzbauelements gleicher Art aufzunehmen.

Erfindungsgemäß greifen die Federprofile der Stützen eines Holzbauelements nur noch teilweise in die sonst gleich langen gegengleichen Nuten der Trägplatten desselben Holzbauelements. Die Tragplatten eines einzelnen erfindungsgemäßen Holzbauelements sind also nicht mehr ebenso fest miteinander verbunden wie die Tragplatten des bekannten und bisher eingesetzten Holzbauelements vor dessen erfindungsgemäßer Weiterentwicklung. Die erfordeliche Festigkeit zwischen den Tragplatten eines erfindungsgemäßen Holzbauelements entsteht aber trotzdem in Verbindung mit benachbarten gleichen Holzbauelementen in fertigen Gebäudewänden dadurch, dass in den Hohlraum des einen Holzbauelements die freien Endstücke der Stützen eines benachbarten Holzbauelements, hineinragen und die freien Federprofile an den freien Endstücken der Stützen des benachbarten Holzbauelements in die freien Endstücke der gegengleichen, Nuten an den Tragplatten des einen Holzbauelements eingreifen. Wenn Feder und Nut an Stüten beziehungsweise Tragplatten ein Schwalbenschwanzprofil aufweisen, entsteht die feste Verbindung zwischen einander gegenüber liegenden Tragplatten ohne den Einsatz von Leim.

Über die freien Endstücke der Nuten in den Tragplatten des einen Holzbauelements und über die darin eingreifenden freien Federprofile der freien Endstücke der Stützen des benachbarten Holzbauelements werden jedenfalls Schubkräfte in Richtung entlang der Gebäudewände wirksam vom einen Holzbauelement auf das benachbarte Holzbauelement übertragen. Für die Übertragung von Kräften, beispielsweise Winddruck in Richtung normal auf Gebäudewände sind erfindungsgemäß wie bisher bei den durch die Erfindung weiterentwickelten Holzbauelementen die frei liegenden Längsränder und Hochränder der Tragplatten des einen Holzbauelements zwischen den Flanken der Längsränder und Hochränder von Wandplatten benachbarter Holzbauelemente vorgesehen. In der erfindungsgemäßen Weiterentwicklung der bekannten Holzbauelemente sind deren technischen und wirtschaftlichen Vorteile völlig erhalten geblieben und durch weitere technische Vorteile ergänzt worden.

Die Übertragung von Schubkräften in Richtung entlang einer Gebäudewand von einem Holzbauelement auf ein benachbartes Holzbauelement ist zwar eine bekannte technische Aufgabe und war schon angestrebtes Ziel bekannter Techniken. Beispielsweise gemäß EP 0744507 B1 und in WO 97/39204 sollen solche Schubkräfte in Längsrichtung durch Vorsprünge oder Zapfen an den einen Enden so genannter Modülkerne eines Holzbauelements in Verbindung mit Nuten oder Löchern an den anderen Enden gleicher Modulkeme benachbarter Holzbauelemente übertragen werden. Diese Modulkerne sind allerdings aus mehreren Teilen zusammengesetzt und jedenfalls nur mit großem wirtschaftlichem Aufwand an Material, Formgebung und Arbeitskraft herzustellen; Demgegenüber findet die erfindungsgemäße Übertragung von Schubkräften in Längsrichtung von sehr einfach herstellbaren und einsetzbaren Stützen eines Holzbauelements unmittelbar auf ebenso einfach herstellbare Tragplatten benachbarter Holzbauelemente statt. Anders als im angegebenen Stand der Technik bilden die erfindungsgemäßen Stützen und Tragplatten und Wandplatten eine überraschend wirtschaftlich herstellbare Kombination und entfalten besonders zweckmäßige funktionelle Wechselwirkungen der Baustatik.

In die Hohlräume zwischen den Tragplatten erfindunggemäßer Holzbauelemente ohne besondere Einrichtungen fassen sich zwar während der Errichtung von Bauwerken einzelne Installationskanäle für Elektrizität, Gas, Frisch- und Abwasser, Tetekommunikation oder dergleichen einbauen und schließlich in Isolierwerkstoffe einbetten wenn solche Installationskanäle rechtzeitig vor Errichtung der Bauwerke eingeplant sind Allerdings werden die meisten Installationen erst nach Errichtung der Bauwerke geplant und müssen dann an den Außenseiten der die Tragplatten überdeckenden Wandplatten befestigt und von einer weiteren Putzwand überdeckt werden.

Im Interesse der Wirtschaftlichkeit ist auch die Funktion des erfindungsgemäßen Holzbauelements als Träger der üblichen Installationen zu berücksichtigen. Daraus ergibt sich für die Weiterentwicklung der Erfindung die besondere Aufgabe, im Hohlraum zwischen den Tragplatten beliebig ohne besondere Vorplanung brauchbare Installationsräume von Isolationsräumen abzugrenzen derart, dass die in Bauwerken üblichen Installationen ohne zusätzlich überdeckende Putzwände eingerichtet und später ohne weiteres untersucht und ersetzt werden können. Die wesentlichen Merkmale der erfinderischen Lösung dieser besonderen Aufgabe sind in den beigefügten Patentansprüchen 2 bis 6 angegeben.

Ganz allgemein besteht die Lösung der Aufgabe betreffend dauerhafte Installationsräume darin, dass zwischen die Stützen etwa parallel zu den Tragplatten ausgerichtete Zwischenwände einsetzbar sind, die am fertigen Bauwerk etwa horizontal ausgerichtete Längskanten und vertikal ausgerichtete Hochkanten aufweisen und beiderseits längs ihrer vertikalen Hochkanten an den einander zugekehrten Stützwänden der Stützen gehalten sind. Diese Zwischenwände sollen inneren Tragplatten und Wandplatten zugekehrte Installationsräume mit geringer Tiefe von äußeren Tragplatten und Wandplatten zugekehrte Isolationsräumen abtrennen, die äußeren Tragplatten und Wandplatten zugekehrt sind und große Tiefe aufweisen. Vorzugsweise sind die Zwischenwände mit entlang ihrer Hochkanten verlaufenden Hochrändern ausgebildet, die in Nuten an den Stützwänden der Stützen einzugreifen bestimmt sind: Die Nuten an den Stützwänden- sollten zweckmäßig zur Aufnahme der Hochränder von Zwischenwänden aus Holzfaserplatten eine Öffnungsweite im Bereich von 3 bis 8 Millimeter aufweisen. Sie sollten außerdem zweckmäßig von einer inneren Tragplatte einen Abstand von 20 bis 30 Millimeter, vorzugsweise von 20 bis 25 Millimeter, und von einer äußeren Tragplatte einen Abstand von 150 bis 250 Millimeter, vorzugsweise etwa 200 Millimeter aufweisen.

Auf die besonderen Erfordernisse des erfindungsgemäßen Holzbauelements abgestimmt weisen die im wesentlichen rechteckig ausgebildeten Zwischenwände seitliche Hochkanten mit einer Länge gleich der Länge der Stützen auf und sind zwischen die Stützen derart eingesetzt, dass ihre Längskanten bündig zu den Enden der Stützen angeordnet sind Die so angeordneten Zwischenwände stören den Aufbau einer Gebäudewand durch Zusammenfügen der Holzbauelemente nicht. Eine vollständige Abgrenzung von Installationsräumen gegenüber Isolationsräumen entsteht so allerdings erst durch die Verbindung der Holzbauelemente miteinander zu einer fertigen Gebäudewand.

Erfindungsgemäße Holzbauelemente lassen sich gewerblich besonders vorteilhaft in Verbindung mit besonders angepassten Eckbauelementen verwerten, deren wesentlichen erfinderischen Merkmale in den beigefügten Ansprüchen 7 und 8 angegeben sind. Ein weiterer besonders vorteilhafter Einsatz erfindungsgemäßer Holzbauelemente besteht in einem Bauwerk mit den erfindungsgemäßen Merkmalen gemäß beigefügten Ansprüchen 9 und 10.

Die Erfindung wird nun an Beispielen besonderer Ausführungsarten mit Hilfe beigefügter Zeichnungen näher erläutert. In den Zeichnungen stellen schematisch dar:
Figur 1: einen Ausschnitt aus der perspektivischen Ansicht eines erfindungsgemäßen Holzbauelements ;
Figur 2: die Vorderansicht eines Holzbauelements der Art nach Figur 1 in Richtung normal zu den Hauptflächen von Wandplatten und Tragplatten.;
Figur 3: die Seitenansicht einer ersten Ausführungsart des erfindungsgemäßen Holzbauelements in Richtung normal auf die Stützwände von Stützen;
Figur 4: die Seitenansicht einer zweiten Ausführungsart des erfindungsgemäßen Holzbauelements in Richtung normal auf die Stützwände von Stützen;
Figur 5: die Draufsicht auf ein Holzbauelement der Art nach den Figuren 1 bis 4 mit eingesetzte Zwischenwänden zur Abteilung von Installationsräumen gegenüber Isolationsräumen;
Figur 6: die Ansicht eines Querschnitts durch ein Eckbauelement für den Einsatz in einem erfindungsemäßen Bausatz und einem erfindungsgemäßen Bauwerk gemeinsam mit Holzbauelementen der Art nach der nach Figuren 1 bis 5 und
Figur 7: einen Ausschnitt aus der Vorderansicht des Echbauelements nach Figur 6.

Gleiche und gleichartige Bestandteile des erfindungsgemäßen Holzbauelements und des erfindungsgemäßen Eckbauelements sind in allen Figuren der Zeichnungen mit gleichen Bezugszeichen versehen und werden in der folgenden Beschreibung für alle in den Zeichnungen schematisch dargestellten Ausführungsarten gemeinsam erläutert.

Die in den Figuren 1 bis 5 dargestellten Holzbauelemente weisen zwei Tragplatten 1 und 2 auf, die etwa flächengleich rechteckig ausgebildet, etwa parallel zueinander ausgerichtet, mit Abstand voneinander und in Projektion normal zu ihren Hauptflächen einander überdeckend angeordnet sind. Flächengleich rechteckige, in Projektion normal zu ihren Hauptflächen einander überdeckende Wandplatten 3 und 4 sind an je einer der äußeren-Hauptflächen der Tragplatten befestigt. Die Wandplatten weisen Hauptflächen auf, die gleich oder geringfügig kleiner als die Hauptflächen der Tragplatten sind. Sowohl die Tragplatten als auch die Wandplatten weisen am fertigen Bauwerk etwa horizontal ausgerichtete, zueinander etwa parallele Längskanten und seitlich am fertigen Bauwerk etwa vertikal ausgerichtete, zueinander etwa parallele Hochkanten auf. Die Wandplatten sind gegenüber den Tragplatten derart versetzt angeordnet, dass zueinander etwa parallele Längskanten der Tragplatten und Wandplatten einerseits einen freien Längsrand 5 an den äußeren Oberflächen der Tragplatten und andererseits einen freien Längsrand 6 an den inneren Oberflächen der Wandplatten begrenzern. Außerdem sind die Wandplatten gegenüber den Tragplatten auch derart versetzt, dass zueinander etwa parallele Hochkanten der Tragplatten und Wandplatten einerseits einen freien Hochrand 7 an den äußeren Oberflächen der Tragplatten und andererseits einen freien Hochrand 8 an den inneren Oberflächen der Wandplatten begrenzen.

Die Tragplatten 1 und 2 der in den Figuren 1 bis 5 dargestellten Holzbauelemente werden von vier stabartig langgestreckten Stützen 9 mit Abstand voneinander gehalten. Die Stützen sind zueinander und zu seitlichen Hochkanten der Tragplatten etwa parallel und zu den Längskanten der Tragplatten etwa senkrecht-ausgerichtet und in einer Reihe mit gleichen Abständen zueinander angeordnet. Diese Abstände bestimmen ein Rastermaß, das wieder durch die Summe der Abstände der beiden äußeren Stützen in der Reihe zu den ihnen nächstliegenden Hochkanten der Tragplatten hergestellt wird.

Die Stützen 9 weisen ein geradliniges. Mittelprofil mit im wesentlichen rechteckigem Querschnitt auf und bilden zwischen den Trägplatten etwa rechtwinklig dazu ausgerichtete Stützwände 10, die den Hohlraum zwischen den Tagplatten in Kammern etwa gleicher Länge und Breite unterteilen. An diesen Stützwänden können zu den Tragplatten etwa parallel ausgerichtete Schwalbenschwanznuten 11 vorgesehen sein, in die zeichnerisch nicht dargestellte Riegel zum Verbinden benachbarter Holzbauelemente einzusetzen sind.

Die Stützen 9 weisen entlang ihrer Randseiten Schwalbenschwanzprofile 12 auf, die in etwa gegengleiche Schwalbenschwanznuten 13 an den inneren Oberflächen der Tragplatten 1 und 2 eingreifen und so eine zweifach formschlüssige Verbindung zwischen Stützen und Tragplatten bilden.

Die Figuren 1 bis 3 der Zeichnungen lassen erkennen, dass die zu den Hochkanten der Tragplatten 1 und 2 etwa parallel ausgerichteten und etwa gleich langen Stützen 9 gleichmäßig in Bezug auf die Längskanten der Tragplatten 1 und 2 nach oben versetzt angeordnet sind, mit ihren Schwalbenschwanzprofilen 12 entlang ihrer Randseiten nur teilweise in die gleich langen gegengleichen Schwalbenschwanznuten 13 an den Tragplatten eingreifen und so die einander gegenüberliegenden Tragplatten nur teilweise miteinander verbinden. Die Stützen weisen etwa gleich lange freie Endstücke mit gleich langen freien Schwalbenschwanzprofilen auf, die gleichmäßig über eine obere, von den oberen Längskanten der Tragplatten begrenzte Längsstirnseite 14 hinausragen. Durch die Versetzung der Stützen in Bezug auf die Längskanten de Tragplatten bleiben gleich lange Endstücke der Schwalbenschwanznuten 13 an den inneren Oberflächen der Tragplatten frei. Diese Endstücke diese Endstücke sind von einer unteren, durch die unteren Längskanten der Tragplatten begrenzte Längsstimseite 15 aus zugänglich und dazu bestimmt, die freien Schwalbenschwanzprofile der freien Endstücke von Stützen benachbarter Holzbauelemente im Verbund einer fertigen Gebäudewand aufzunehmen.

Aus Figur 4 der Zeichnungen geht eine abgewandelte Ausführungsart des erfindungsgemäßen Holzbauelements hervor. Ähnlich wie in der Ausführungsart nach Figuren 1 bis 3 der Zeichnungen sind die zu den Hochkanten der Tragplatten 1 und 2 etwa parallel ausgerichteten und etwa gleich langen Stützen 9 gleichmäßig in Bezug auf die Längskanten der Tragplatten 1 und 2 versetzt angeordnet. Sie greifen mit ihren Schwatbenschwanzprofilen entlang ihrer Randseiten nur teilweise in die gleich langen gegengleichen Schwalbenschwanznuten 13 an den Tragplatten ein und verbinden so die einander gegenüberliegenden Tragplatten nur teilweise miteinander. Die Stützen weisen auch etwa gleich lange freie Endstücke mit gleich fangen freien Schwalbenschwanzprofilen auf und lassen gleich lange Endstücke der Schwalbenschwanznuten 13 an den inneren Oberfächen der Tragplatten frei. Schließlich sind auch in der abgewandelten Ausführungsart nach Figur 4 die freien Endstücke der Nuten dazu bestimmt, die freien Schwalbenschwanzprofile der freien Endstücke von Stützen benachbarter Holzbauelemente im Verbund einer fertigen Gebäudewand aufzunehmen.

Die Ausführungsart nach Figur 4 unterscheidet sich von derjenigen nach Figuren 1 bis 3 dadurch, dass die Stützen 9 in Bezug auf die Längskanten der Tragplatten 1 und 2 nicht nach oben sondern nach unten versetzt angeordnet sind. Ihre freien Endstücke mit den freien Schwalbenschwanzprofilen ragen dementsprechend nicht über die obere Längsstirnseite 14 sondern über die untere Längsstimseite 15 hinaus und die freien Endstücke der Schwalbenschwanznuten 13 sind von der oberen Längsstirnseite 14 her zugänglich. Diese abgewandelte Ausführungsart hat den Vorteil, dass sich die freien Endstücke der Stützen und deren freie Schwalbenschwanzprofile geschützt zwischen den freien Längsrändern 6 der Wandplatten befinden, die über die unteren Längskanten der Tragplatten hinausragen.

Das in Figur 5 dargestellte Holzbauelement weist etwa rechteckig ausgebildete Zwischenwände 16 auf, die zwischen die Stützen 9 eingesetzt und etwa parallel zu den Tragplatten 1 und 2 ausgerichtet sind und am fertigen Bauwerk etwa horizontal ausgerichtete Längskanten und vertikal ausgerichtete Hochkanten aufweisen. Die Längskanten der Zwischenwände sind um die Breite zweier Hochränder länger als der freie Abstand zwischen zwei Stützen. Diese Hochränder entlang der Hochkanten der Zwischenwände ragen in gegengleiche Nuten 17, die sich in den Stützwänden 10 der Stützen befinden. Durch die Verbindung zwischen Hochrändem und Nuten sind die Zwischenwände an den Stützen zwischen den Tragplatten festgelegt und trennen Installatiorisräume 18 geringer Tiefe von Isolationsräumen 19 großer Tiefe.

Die Zwischenwände 16 des Holzbauelements nach Figur 5 sind vorzugsweise aus Holzfaserplatten hergestellt. Die Nuten 17 an den Stützwänden 10 weisen vorzugsweise eine Öffnungsweite im Bereich von 3 bis 8 Millimeter auf. Die Tiefe der Installationsräume beträgt entsprechend dem Abstand der Nuten von der einen Tragplatte 20 bis 30 Millimeter, vorzugsweise 20 bis 25 Millimeter. Entsprechend dem Abstand der Nuten von der anderen Tragplatte weisen die Isolationsräume eine Tiefe von 150 bis 250 Millimeter, vorzugsweise von etwa 200 Millimeter auf. Wenn die Längskanten der Zwischemwände zwischen den Stützen erfindungsgemäß bündig zu den Enden der Stützen angeordnet sind, nehmen die Zwischenwände nicht an einer formschlüssigen Verbindung zwischen benachbarten Hölzbauelementen teil und erfordern so weder besondere Genauigkeit ihrer Maße an Hochrändern und Nuten 17 noch besondere Aufmerksamkeit bei der Errichtung von Bauwerken.

Die erfindungsgemäße Herstellung von statisch und thermodynamisch beständigen Bauwerken mit später frei verfügbaren Installationsräumen in ihren Wänden erfordert nur geringen wirtschaftlichen Aufwand. Die dafür eingesetzten Holzbauelemente müssen nicht mit besonders großen Raummaßen ausgebildet sein, weil schon die Installationsräume gemeinsam mit den Zwischenwänden, die erfindungsgemäß die Installationsräume von Isolationsräumen trennen, den Wärme- und Stöffübergang an den Bauwerken erheblich einschränken und so die Isolation der Isolationsräume ergänzen. Auch der Aufwand für Konstruktion, Material, Herstellung und Transport der Holzbauelemente zur Baustelle und der Arbeitseinsatz an der Baustelle zur Errichtung eines Bauwerks wird durch die erfindungsgemäße Herstellung der später frei verfügbaren Installationsräume in den Wänden nicht erheblich beeinflusst.

Das in den Figuren 6 und 7 der Zeichnungen dargestellte Eckbauelement besteht darin, dass es eine im Querschnitt etwa quadratische Säule 20 aufweist, die im wesentlichen aus zwei einander gegenüber angeordnete Frontplatten 21 und 22 und zwei einander gegenüber angeordnete Seitenplatten 23 und 24 vorzugsweise aus Holzmaterial zusammengesetzt ist und einen Isolationsraum 25 für die Aufnahme von Isoliermaterial zwischen den Platten enthält. Die Frontplatten haben etwa eine Breite gleich dem Abstand der durch Stützen miteinander verbundenen Tragplatten eines Holzbauelements gemessen zwischen den äußeren Oberflächen der Tragplatten. Die Seitenplatten sind breiter als die Frontplatten und ragen mindestens einseitig mit frei liegenden Hochrändem 26 über die äußere Oberfläche der einen Frontplatte 21 hinaus. Die Breite der frei liegenden Hochränder 26 der Seitenplatten ist etwa gleich der Breite der frei liegenden Höchränder 7, 8 an den äußeren Oberflächen der Tragplatten 1, 2 eines Holzbauelements.

An der ersten Frontplatte 21 in der Mitte zwischen den frei liegenden Hochrändern 26 der Seitenplatten ist ein erster Verbindungspfosten 27 befestigt. Dieser Pfosten hat einen etwa rechteckigen Querschnitt mit einer Qüerschnittslänge etwa gleich dem Abstand der miteinander verbundenen Tragplatten, eines Holzbauelements gemessen zwischen den inneren Oberflächen der Tragplatten. An der einen Seitenplatte 23 in der Mitte zwischen am fertigen Bauwerk etwa vertikal ausgerichteten Hochkanten der Säule ist ein zweiter Verbindungspfosten 28 mit Maßen etwa gleich den Maßen des ersten Verbindungspfostens befestigt. Bei einem fertigen Bauwerk erstrecken sich die Verbindungspfosten entlang der Hochkanten der Tragplatten benachbarter Holzbauelemente. Sie ragen in den Hohlraum zwischen den Tragplatten und verbinden so formschlüssig die benachbarten Holzbauelemente mit dem Eckbauelement.

Die unteren Enden der Verbindungspfosten 27 und 28 haben vom unteren Ende der Säule 20 einen Abstand etwa gleich der Breite der freien Längsränder 5 und 6 an den Außenseiten der Tragplatten 1 und 2 bzw. an den Innenseiten der Wandplatten 3 und 4. In Figur 7 sind eine Bodenschwelle 29 im Querschnitt und eine dazu etwa im rechten Winkel ausgerichtete Bodenschwelle 30 in Seitenansicht schematisch vom Eckbauelement abgehoben dargestellt. Diese Bodenschwellen haben etwa eine Breite gleich dem Abstand der durch Stützen miteinander verbundenen Wandplatten (3, 4) eines Holzbauelements gemessen zwischen den inneren Oberflächen der Wandplatten. Ihre Höhe ist etwa gleich der Breite der freien Längsränder 5 und 6 an den äußeren Oberflächen der Tragplatten (1, 2) bzw. an den inneren Oberflächen der Wandplatten (3, 4) eines Holzbauelements. Diese Bodenschwellen sollen bei einem fertigen Bauwerk auf einem Fundamentboden etwa rechtwinklig zueinander ausgelegt und befestigt sein. Ihre auf ein Eck des Bauwerkes hin gerichteten Enden können unter den unteren Enden der Verbindungspfosten 27 bzw. 28 eines Eckbauelements liegen und diese Pfosten abstützen. Sie sind auch dazu bestimmt, beispielsweise bei Holzbauelementen der Ausführungsart nach den Figuren 1 bis 3 und 5 den Raum zwischen den Wandplatten und den unteren Längsstirnseiten 15 der Tragplatten auszufüllen, die Tragplatten abzustützen und so die am fertigen Bauwerk untersten Holzbauelemente mit dem Fundamentboden form- und kraftschlüssig zu verbinden. Mit nicht zeichnerisch dargestelltem Querschnittsprofil in Form von Stufen können sich Bodenschwellen erfindungsgemäß auch zwischen den Tragplatten (1, 2) bis zu den von den Längsstirnseiten 15 abgehobenen unteren Enden der Stützen 9 verstrecken und von diesen Stützen vertikale Kräfte zum Fundamentboden ableiten.

Holzbauelemente der Ausführungsart nach Figur 4 erfordern an fertigen Bauwerken den Einsatz von Bodenschwellen mit besonderem Querschnittsprofil. Solche Bodenschwellen sind hier zwar nicht dargestellt aber dem Fachmann aufgrund der Erklärungen zu den Bodenschwellen 29 und 30 in Gedanken nahe gelegt.

Erfindungsgemäße Holzbauelemente und Eckbauelemente werden zur Herstellung von Bauwerken dadurch erfinderisch benutzt, dass in die Isolationsräume der Eckbauelemente und der Holzbauelemente erste Isoliermaterialien mit unter dem Einfluss von Witterung und Erschütterung veränderlichem Volumen eingesetzt oder eingeschüttet oder eingeblasen oder unter Verkleinerung des Volumens eingestopft sind und dass mindestens ein dauerelastisches zweites Isoliermaterial mit möglichst gleich bleibender Elastizität und mit unter Pressung elastisch veränderlichem Volumen unter und / oder zwischen und/ oder über den ersten Isoliermaterialien angeordnet ist. Das zweite Isoliermaterial gleicht Schwund von Isoliermaterial an anderer Stelle aus und verhindert so die Bildung von Wärmebrücken durch Isolationsräume ohne Füllung mit isolierendem Material. Besonders ökologische Bedürfnisse können vorteilhaft damit befriedigt werden, dass als Isoliermaterial organische Naturwerkstoffe vorzugsweise Holzschnitzel oder Holzspäne, und mineralische Werkstoffe, vorzugsweise Gesteinsmehle oder granulate wie Tone, Sande und/oder Kiesel eingesetzt werden. Bei Einsatz eines der ersten Isolationsmaterialien der Art besonders dichten und schweren Stückguts, das selbsttragend formhaltige Haufen bildet, neben dem Einsatz weiterer erster Isolationsmaterialien mit besonders vorteilhaften thermodynamischen Eigenschaften bezüglich der Wärme- und Dampfdurchlässigkeit entstehen erfindungsgemäß Bauwerke, die nahezu jeder bekannten Gefährdung stand halten.

## Patentansprüche

1. Holzbauelement zum Herstellen flächiger Bauwerke, insbesondere zum Aufbau von aufrecht gestellten Gebäudewänden,
- mit etwa flächengleich rechteckigen, etwa parallel zueinander ausgerichteten. Tragplatten (1, 2), die von Zwischenelementen. (9) mit Abstand voneinander und in Projektion normal zu ihren Hauptflächen einander überdeckend gehalten sind und zwischen sich einen Hohlraum überdecken,
- mit etwa flächengleich rechteckigen, etwa parallel zueinander ausgerichteten Wandplatten (3, 4), die in Projektion normal zu ihren Hauptflächen einander überdeckend an den Außenseiten der Tragplatten (1, 2) befestigt und etwa gleich oder geringfügig kleiner als die Tragplatten sind.
- wobei sowohl die Tragplatten (1, 2) als auch die Wandplatten (3, 4) am fertigen Bauwerk etwa horizontal ausgerichtete, zueinander etwa parallele Längskanten und seitlich am fertigen Bauwerk etwa vertikal ausgerichtete, zueinander etwa parallele Hochkanten aufweisen,
- wobei die Wandplatten (3,4) zu den Tragplatten (1, 2) bezüglich ihrer Längskanten und bezüglich ihrer Hochkanten derart versetzt angeordnet sind, dass durch Längskanten und Hochkanten der Tragplatten einerseits und durch davon abgesetzte Längskanten und Hochkanten der Wandplatten andererseits begrenzte frei liegende Längsränder (5) und Hochränder (7) an den Außenseiten der Tragplatten die Flanken zweier etwa rechtwinklig aufeinander zu gerichteter Patrizen- oder Federpröfilen bilden und dass einander gegenüberliegende, über Längskanten der Tragplatten hinausragende Längsränder (6) an den Innenseiten der Wandplatten und einander gegenüber liegende, über Hochkanten der Tragplatten hinausragende Hochränder (8) an den Innenseiten der Wandplatten die Flanken zweier etwa rechtwinklig aufeinander zu gerichteter Matrizen- oder Nutprofilen bilden etwa umgekehrt gleich den Patrizen- oder Federprofilen bilden,
- welche Zwischenelemente stabartig langgestreckte Stützen (9) aufweisen, die zueinander und zu seitlichen Hochkanten der Tragplatten (1,2) etwa parallel und zu den Längskanten-der Tragplatten etwa senkrecht ausgerichtet und mit etwa gleichem Abstand voneinander verteilt im Hohlraum zwischen den Tragplatten angeordnet sind und deren Länge etwa gleich der Länge der seitlichen Hochkanten von Tragplatten oder Wandplatten ist,
- wobei die zwischen denselben zwei Tragplatten (1, 2) angeordneten und mit diesen unmittelbar verbundenen, etwa parallel zueinander und zu den Hochkanten der Tragplatte ausgerichteten Stützen (9) mit gleichen Abständen eines bestimmten Rastermaßes voneinander entfernt angeordnet sind und wobei sich ein erster Abstand einer ersten Stütze von den nächstliegenden Hochkanten der mit dieser ersten Stütze unmittelbar verbundenen Tragplatten und ein zweiter Abstand einer letzten Stütze von den nächstliegenden Hochkanten der mit dieser letzten Stütze unmittelbar verbundenen Tragplatten zu vollem Rastermaß ergänzen,
- wobei die Stützen (9) ein geradliniges Mittelprofil mit im wesentlichen rechteckigem Querschnitt aufweisen und zwischen den Tragplatten etwa rechtwinklig dazu ausgerichtete Stützwände (10) bilden, die den Hohlraum zwischen den Tragplatten in Kammern etwa gleicher Länge und Breite unterteilen und
- wobei die Stützen (9) entlang ihrer Randseiten Federprofile, vorzugsweise Schwalbenschwanzprofile (12) aufweisen; die in etwa gegengleiche Nuten, vorzugsweise entsprechende Schwalbenschwanznuten (13) an den inneren Oberflächen der Tragplatten (1, 2) eingreifen und so eine einfach formschlüssige Feder-Nut-Verbindung bzw. eine zweifach formschlüssige Schwalbenschwanzverbindung zwischen Stützen und.Tragplatten bilden,
**dadurch gekennzeichnet,**
- **dass** die zu den Hochkanten der Tragplatten (1, 2) etwa parallel ausgerichteten und etwa gleich langen Stützen (9) gleichmäßig in Bezug auf die Längskanten der Tragplatten versetzt angeordnet sind, mit ihren Federprofilen (12) entlang ihrer Randseiten teilweise in die gleich langen gegengleichen Nuten (13) an den Tragplatten eingreifen und so die einander gegenüberliegenden Tragplatten teilweise miteinander verbinden,
- **dass** die Stützen (9) etwa gleich lange freie Endstücke mit gleich langen freien Federprofilen (12) aufweisen, die gleichmäßig über eine erste (14) von zwei Längsstimseiten (14, 15) der einander gegenüber liegenden Tragplatten (1, 2) hinaus ragen, welche Längsstimseiten jeweils von den zwei einander nächstliegenden Längskanten der Tragplatten begrenzt sind, und
- **dass** die den Federprofilen (12) an den Randseiten der Stützen (9) etwa gegengleichen Nuten, vorzugsweise Schwalbenschwanznuten (13) in den Tragplatten (1, 2) freie Endstücke aufweisen, die von einer zweiten Längsstimseite (15) der einander gegenüber liegenden Tragplatten (1, 2) aus zugänglich und dazu bestimmt sind, am fertigen Bauwerk jeweils das Federprofil, vorzugsweise das Schwalbenschwanzprofil eines der freien Endstücke von Stützen (9) eines benachbarten Holzbauelements gleicher Art aufzunehmen.

2. Holzbauelement nach Anspruch 1 insbesondere zur Herstellung von Gebäudewänden mit von Isolationsräumen getrennten Installationsräumen zwischen inneren und äußeren Tragplatten,
**dadurch gekennzeichnet,**
- **dass** zwischen die Stützen (9) etwa parallel zu den Tragplatten (1, 2) ausgerichtete Zwischenwände (16) einsetzbar sind, die am fertigen Bauwerk etwa horizontal ausgerichtete Längskanten und vertikal ausgerichtete Hochkanten aufweisen und beiderseits längs ihrer vertikalen Hochkanten an den einander zugekehrten Stützwänden (10) der Stützen gehalten sind.

3. Holzbauelement nach Anspruch 2, **dadurch gekennzeichnet,**
- **dass** die Zwischenwände (16) mit entlang ihrer Hochkanten verlaufenden Hochrändern ausgebildet sind, die in Nuten (17) an den Stützwänden (10)der Stützen (9) einzugreifen bestimmt sind

4. Holzbauelement nach Anspruch 3, **dadurch gekennzeichnet,**
- **dass** die Nuten (17) an den Stützwänden vorzugsweise zur Aufnahme der Hochränder von Zwischenwänden (16) aus Holzfaserplatten eine Öffnungsweite im Bereich von 3 bis 8 Millimeter aufweisen und
- dass die Nuten (17) an den Stützwänden (10) von der einen Tragplatte (1) einen Abstand von 20 bis 30 Millimeter, vorzugsweise von 20 bis 25 Millimeter, und von der anderen Tragplatte (2) einen Abstand von 150 bis 250 Millimeter, vorzugsweise etwa 200 Millimeter aufweisen.

5. Holzbauelement nach einem der Ansprüche 2 bis 4, **dadurch gekennzeichnet,**
- **dass** die im wesentlichen rechteckig ausgebildeten Zwischenwände (16) seitliche Hochkanten mit einer Länge gleich der Länge- der Stützen (9) aufweisen.

6. Holzbauelement nach Anspruch 5, **dadurch gekennzeichnet,**
- **dass** die Längskanten der im wesentlichen rechteckig ausgebildeten Zwischenwände (16) im Einsatz zwischen den Stützen (9) bündig zu den Enden der Stützen angeordnet sind.

7. Eckbauelement für den Einsatz in einem Bausatz und einem Gebäude in Verbindung mit Holzbauelementen der Art nach einem der Ansprüche 1 bis 6,
**dadurch gekennzeichnet,**
- **dass** es eine im Querschnitt etwa rechteckige, vorzugsweise quadratische Säule (2=) aufweist, die im wesentlichen aus zwei einander gegenüber angeordnete Frontplatten (21, 22) und zwei einander gegenüberangeordnete Seitenplatten (23, 24) vorzugsweise aus Holzmaterial zusammengesetzt ist und einen Isolationsraum (25) für die Aufnahme von Isoliermaterial zwischen den Platten enthält,
- **dass** die Frontplatten (21, 22) etwa die Breite gleich dem Abstand der durch Stützen. (9) miteinander verbundenen Tragplatten (1, 2) eines Holzbauelements gemessen zwischen den äußeren Oberflächen der Tragplatten haben,
- **dass** die Seitenplatten (23, 24) breiter als die Frontplatten (21, 22) sind und mindestens einseitig mit frei liegenden Hochrändem (26) über die äußere Oberfläche einer ersten der zwei Frontplatten hinausragen,
- **dass** die Breite der frei liegenden Hochränder (26) etwa gleich der Breite der frei liegenden Hochränder (7, 8) an den Außenseiten der Tragplatten (1, 2) eines Holzbauelements ist,
- **dass** mindestens an der ersten der zwei Frontplatten (21, 22) in der Mitte zwischen den frei liegenden Hochrändern (26) der Seiteplatten (23, 24) ein erster Verbindungspfosten (27) befestigt ist, dessen etwa rechteckiger Querschnitt mit Querschnittslänge etwa gleich dem Abstand der miteinander verbundenen Tragplatten (1, 2) eines Holzbauelements gemessen zwischen den inneren Oberflächen der Tragplatten ist, und
- **dass** an der zweiten Frontplatte (22) und/oder mindestens an einer ersten der zwei Seitenplatten (23, 24) in der Mitte zwischen am fertigen Bauwerk etwa vertikal ausgerichteten Hochkanten der Säule ein zweiter Verbindungspfosten (28) mit Maßen vorzugsweise etwa gleich den Maßen des ersten Stützpfostens befestigt ist.

8. Eckbauelement nach Anspruch 7, **dadurch gekennzeichnet,**
- **dass** untere Enden der Verbindungspfosten (27, 28) vom unteren Ende der Säule (20) einen Abstand etwa gleich der Breite der freien Längsränder (5, 6) an den Außenseiten deer Tragplatten (1, 2) bzw. an den Innenseiten der Wandplatten (3,4) eines Holzbauelements aufweisen.

9. Bauwerk bestehend in Eckbauelementen nach einem der Ansprüche 7 oder 8 und/oder in Holzbauelementen nach einem der Ansprüche 1 bis 6,
**dadurch gekennzeichnet,**
- **dass** in die Isolationsräume (25) der Eckelemente und / oder in die von Tragplatten (1, 2), Stützwänden (10) und gegebenenfalls Zwischenwänden (16) begrenzten Isolationsräume (19) der Holzbauelemente erste Isoliermaterialien mit unter dem Einfluss
- von Witterung und Erschütterung veränderlichem Volumen eingesetzt oder eingeschüttet oder eingeblasen oder unter Verkleinerung des Volumens eingestopft sind und
- **dass** unter und / oder zwischen und/ oder über den ersten Isoliermaterialien mindestens ein dauerelastisches zweites Isoliermaterial mit möglichst gleich bleibender Elastizität und mit unter Pressung elastisch veränderlichem Volumen angeordnet ist.

10. Bauwerk nach Anspruch 9, **gekennzeichnet durch** den Einsatz von besonders dichtem und schwerem Stückgut, das selbsttragend formhaltige-Haufen bildet, als eines der ersten Isolationsmaterialien vorzugsweise gemeinsam mit dem Einsatz weiterer erster Isolationsmaterialien mit besonders vorteilhaften thermodynamischen Eigenschaften bezüglich der Wärme- und Dampfdurchlässigkeit.

## Claims

1. Wooden structural component for the manufacture of flat structures, in particular for the construction of upright walls of buildings,
- with rectangular base plates (1, 2) of roughly the same size, aligned roughly parallel to each other, which are held by intermediate members (9) at a distance from each other and overlapping each other in a projection normal to their main surfaces, and between themselves cover a cavity,
- with rectangular wall panels (3, 4) of roughly the same size, aligned roughly parallel to each other, which are fixed in a projection normal to their main surfaces, overlapping each other on the outside of the base plates (1, 2), and which are roughly the same size or a slightly smaller than the base plates,
- such that both the base plates (1, 2) and the wall panels (3, 4) on the finished structure feature longitudinal edges which are aligned roughly horizontal and are parallel to each other, and top edges on the side of the finished structure which are aligned roughly vertically and are roughly parallel to each other,
- such that the wall panels (3, 4) are arranged to the base plates (1, 2) offset each other as regards their longitudinal edges and regards their top edges, such that
- through longitudinal edges and top edges on the one hand, and through longitudinal edges and top edges of the wall panels removed from them on the other
- bounded, exposed longitudinal frames (5) and top frames (7) on the outsides of the base plates form the sides of two male part or tongue joints arranged roughly at right angles to each other, and that longitudinal frames (6) on the insides of the wall panels lying opposite to each other and protruding over longitudinal edges of the base plates, and top frames (8) on the inside of the wall panels, lying opposite to each other and protruding over top edges of the base plates, form the sides of two female part or groove joints arranged roughly at right angles to each other, roughly as the opposites of the male part or tongue joints,
- these intermediate members featuring rod-like, longitudinally-stretched supports (9) which are arranged roughly parallel to each other and to lateral top edges of the base plates (1, 2), and are arranged roughly perpendicular to the longitudinal edges of the base plates, and which are distributed at roughly the same distance from each other in the cavity between the base plates, and whose length is roughly the same as the length of the top edges of the base plates or wall panels on the side,
- such that the supports (9) arranged between the same two base plates (1, 2) and joined directly to these, aligned roughly parallel to each other and to the top edges of the base plates, are arranged at the same distances as a specific grid dimension from each other, and such that a distance of a first support from the nearest top edge of the base plates directly joined to this first support, and a second distance of a last support to the nearest top edge of the base plate directly joined to this last support, complement each other to the full grid dimension,
- such that the supports (9) feature a rectilinear mid-profile with essentially right-angled cross section and form retaining walls (10) between the base plates roughly at right angles to it, which subdivide the cavity between the base plates into chambers of roughly equal length and breadth and
- such that the supports (9) feature tongue joints, preferably dovetail joints (12), along their edge sides, which fit into roughly equal and opposite grooves, preferably corresponding dovetail grooves (13) on the inner surface of the base plates (1, 2), and so form a form-fitting tongue-groove connection or a twofold form-fitting dovetail connection between supports and base plates,
**characterized in that**
- the supports (9) which are aligned roughly parallel to the top edges of the base plates (1, 2) and are of roughly equal length are consistently arranged offset in relation to the longitudinal edges of the base plates, with their tongue joints (12) along their edge sides partially engaged in the equal and opposite grooves (13) of equal length on the base plates, and so the base plates located opposite each other partially join to each other, **in that**
- the supports (9) feature roughly equally long free end pieces with roughly equally long free tongue joints (12), which protrude consistently over a first (14) of two longitudinal front sides (14, 15) of base plates (1, 2) located opposite each other, these longitudinal front sides each being delimited by the two longitudinal edges of the base plates located nearest each other, and **in that**
- the grooves roughly equal and opposite to the tongue joints (12) on the edge sides of the supports (9), preferably dove tail grooves (13), feature free end pieces in the base plates (1, 2) which are accessible from a second longitudinal front side (15) of the base plates (1, 2) located opposite each other and which are dedicated to incorporating in each case the tongue joint, preferably the dove tail joint, of one of the free end pieces of supports (9) of a neighboring wooden structural component of the same kind on the finished structure.

2. Wooden structural component according to claim 1, in particular for the manufacture of walls of buildings with installation spaces, separated by isolation spaces, between inner and outer base plates,
**characterized in that**
- partition walls can be inserted aligned between the supports (9) roughly parallel to the base plates (1, 2) which feature roughly horizontally-aligned longitudinal edges and vertically-aligned top edges on the finished structure, and which are held along the length of both sides of their vertical top edges on the retaining walls (10) of the supports turned towards each other.

3. Wooden structural component according to claim 2, **characterized in that**
- the partition walls (16) with top frames running along their top edges are formed, which are dedicated to being incorporated in grooves (17) on the retaining walls (10) of the supports (9).

4. Wooden structural component according to claim 3, **characterized in that**
- the grooves (17) on the retaining walls preferably feature an opening width in the range from 3 to 8 millimeters for incorporating the top frames of partition walls (16), and **in that**
- the grooves (17) on the retaining walls (10) are at a distance of 20 to 30 millimeters, preferably 20 to 25 millimeters, from the one base plate (1), and at a distance of 150 to 250 millimeters, preferably around 200 millimeters, from the other base plate (2).

5. Wooden structural component according to one of the claims 2 to 4,
**characterized in that**
- the essentially rectangular-formed partition walls (16) feature lateral top edges with a length equal to the length of the supports (9).

6. Wooden structural component according to claim 5, **characterized in that**
- the longitudinal edges of the essentially rectangular-formed partition walls (16) are arranged in an insertion between the supports (9) flush to the ends of the supports.

7. Corner structural component for insertion into a structure and a building in connection with wooden structural components of the type according to the claims 1 to 6,
**characterized in that**
- it features a column (20) with a roughly rectangular, preferably square, cross-section, which is essentially composed of two front panels (21, 22) arranged opposite each other and two side panels (23, 24) arranged opposite each other, preferably made of wooden material, and it contains an insulation space (25) for incorporating insulating material between the panels, that
- the front panels (21, 22) have a width equal to the gap between the base plates (1, 2), joined to each other by supports (9), of a wooden structural component measured between the outer surfaces of the base plates, that
- the side panels (23, 24) are wider than the front panels (21, 22) and mainly protrude on one side with exposed top frames (26) over the outer surfaces of a first of the two front panels, that
- the width of the exposed top frames (26) is roughly the same as the width of the exposed top frames (7, 8) on the outsides of the base plates (1, 2) of a wooden structural component, that
- a first connecting post (27) is fixed on at least the first of the two front panels (21, 22) in the middle between the exposed top frames (26) of the side panels (23, 24), the roughly rectangular cross-section of which has a length roughly equal to the gap between the interconnected base plates (1, 2) of a wooden structural component measured between the inner surfaces of the base plates, and that
- a second connecting post (28) with measurements preferably roughly equal to the measurements of the first supporting post is fixed on the second front panel (22) and/or at least on one of the two side panels (23, 24) in the middle between top edges of the column aligned roughly vertically on the finished structure.

8. Corner structural component according to claim 7, **characterized in that**
- lower ends of the connecting posts (27, 28) feature a distance from lower ends of the columns (20) roughly equal to the width of the free longitudinal frames (5, 6) on the outer sides of the base plates (1, 2), or on the inner sides of the wall panels (3, 4) of a wooden structural component.

9. Structure consisting in corner structural components according to one of the claims 7 or 8 and/or in wooden structural components according to one of the claims 1 to 6,
**characterized in that**
- first insulating materials with volumes which can vary under the influence of atmospheric conditions and tremors are inserted or poured or blown or stuffed by diminution into the insulation spaces (25) of the corner structural components and/or into the insulation spaces (19) of the wooden structural components delimited by retaining walls (10) and, if necessary, partition walls (16), and that
- at least one permanently elastic second isolating material with as consistent as possible an elasticity and with a volume which varies elastically under pressure is arranged under and/or between and/or over the first insulating materials.

10. Structure according to claim 9, **characterized by** the insertion of particularly dense and heavy bulk goods which form heaps which keep their own shape as one of the first insulating materials, preferably together with the insertion of further first insulating materials with particularly advantageous thermodynamic properties regarding heat and steam permeability.

## Revendications

1. Élément de construction en bois destiné à la fabrication de constructions planes, notamment au montage de parois de bâtiments disposées à la verticale,
- avec des plaques porteuses (1, 2) rectangulaires, environ à surface égale et orientées environ parallèlement entre elles, qui sont maintenues par des éléments intermédiaires (9) à distance entre elles et en recouvrement mutuel en projection normale à leurs faces principales, et qui recouvrent entre elles un espace creux,
- avec des plaques de paroi (3, 4) rectangulaires, environ à surface égale et orientées environ parallèlement entre elles, qui sont fixées sur les côtés extérieurs des plaques porteuses (1, 2) en se recouvrant mutuellement en projection normale à leurs faces principales, et qui sont environ de même taille ou légèrement plus petites que les plaques porteuses (1, 2),
- sachant que tant les plaques porteuses (1, 2) que les plaques de paroi (3, 4) présentent des arêtes longitudinales environ parallèles entre elles et orientées environ horizontalement sur la construction finie, et sur les côtés des arêtes verticales environ parallèles entre elles et orientées environ verticalement sur la construction finie,
- sachant que les plaques de paroi (3, 4) sont disposées en étant décalées par rapport aux plaques porteuses (1, 2), concernant leurs arêtes longitudinales et leurs arêtes verticales, de telle sorte que, sur les côtés extérieurs des plaques porteuses, des bords longitudinaux (5) et des bords verticaux (7) à découvert, délimités d'une part par les arêtes longitudinales et les arêtes verticales des plaques porteuses et d'autre part par les arêtes longitudinales et les arêtes verticales, décalées par rapport aux précédentes, des plaques de paroi, forment les flancs de deux profils de poinçon ou de languette orientés environ perpendiculairement entre eux, et que, sur les côtés intérieurs des plaques de paroi, des bords longitudinaux (6) mutuellement opposés dépassant des arêtes longitudinales des plaques porteuses, et des bords verticaux (8) mutuellement opposés dépassant des arêtes verticales des plaques porteuses, forment les flancs de deux profils de matrice ou de rainure orientés environ perpendiculairement entre eux, profils qui sont environ inversement symétriques aux profils de poinçon ou de languette,
- lesdits éléments intermédiaires présentant des supports oblongs (9) du genre barres, qui sont disposés dans l'espace creux entre les plaques porteuses en étant orientés environ parallèlement entre eux et parallèlement aux arêtes verticales latérales des plaques porteuses (1, 2) et environ perpendiculairement aux arêtes longitudinales des plaques porteuses, et en étant répartis de façon environ équidistante, et dont la longueur est environ identique à la longueur des arêtes verticales latérales des plaques porteuses ou des plaques de paroi,
- sachant que les supports (9), disposés entre les deux plaques porteuses (1, 2), directement assemblés à celles-ci et orientés environ parallèlement entre eux et parallèlement aux arêtes verticales des plaques porteuses, sont disposés à distance entre eux avec des espacements identiques d'une dimension de quadrillage déterminée, et sachant qu'une première distance entre un premier support et les arêtes verticales les plus proches des plaques porteuses directement assemblées à ce premier support, et une deuxième distance entre un dernier support et les arêtes verticales les plus proches des plaques porteuses directement assemblées à ce dernier support, se complètent pour former la pleine dimension de quadrillage,
- sachant que les supports (9) présentent un profil central rectiligne de section essentiellement rectangulaire et forment entre les plaques porteuses des parois de support (10) qui sont orientées environ perpendiculairement aux plaques porteuses et qui divisent l'espace creux entre les plaques porteuses en compartiments de longueur et de largeur environ identiques.
- et sachant que les supports (9) présentent le long de leurs côtés de bords des profils de languette, de préférence des profils en queue d'aronde (12), qui s'engagent dans des rainures environ inversement symétriques, de préférence des rainures en queue d'aronde correspondantes (13), prévues sur les surfaces intérieures des plaques porteuses (1, 2), et forment ainsi entre les supports et les plaques porteuses un assemblage positif simple à rainure et languette simple ou selon le cas un assemblage positif double en queue d'aronde,
**caractérisé**
- **en ce que** les supports (9), orientés environ parallèlement aux arêtes verticales des plaques porteuses (1, 2) et environ de même longueur que ces arêtes, sont disposés en étant uniformément décalés par rapport aux arêtes longitudinales des plaques porteuses et s'engagent par leurs profils de languette (12), le long de leurs côtés de bords, partiellement dans les rainures (13) Inversement symétriques et de même longueur prévues sur les plaques porteuses, et assemblent ainsi partiellement entre elles les plaques porteuses mutuellement opposées,
- **en ce que** les supports (9) présentent des parties terminales libres environ de même longueur, pourvues de profils de languette libres (12) de même longueur, qui dépassent uniformément d'un premier (14) de deux côtés frontaux longitudinaux (14, 15) des plaques porteuses mutuellement opposées (1, 2), ces côtés frontaux longitudinaux étant respectivement délimités par les deux arêtes longitudinales mutuellement les plus proches des plaques porteuses,
- et **en ce que** les rainures environ inversement symétriques aux profils de languette (12) prévus sur les côtés de bords des supports (9), de préférence des rainures en queue d'aronde (13), prévues dans les plaques porteuses (1, 2), présentent des parties terminales libres qui sont accessibles depuis un deuxième côté frontal longitudinal (15) des plaques porteuses mutuellement opposées (1, 2) et qui sont destinées à recevoir respectivement, sur la construction finie, le profil de languette, de préférence le profil en queue d'aronde, d'une des parties terminales libres des supports (9) d'un élément de construction en bois voisin de même type.

2. Élément de construction en bois selon la revendication 1, destiné notamment à la fabrication de parois de bâtiment avec des espaces d'installation séparés par rapport à des espaces d'isolation entre des plaques porteuses intérieures et extérieures,
**caractérisé en ce que** des parois intermédiaires (16) orientées environ parallèlement aux plaques porteuses (1, 2) peuvent être insérées entre les supports (9), parois qui présentent des arêtes longitudinales orientées environ horizontalement et des arêtes verticales orientées environ verticalement sur la construction finie, et qui sont maintenues de part et d'autre, le long de leurs arêtes verticales, sur les parois de support en vis-à-vis (10) des supports.

3. Élément de construction en bois selon la revendication 2, **caractérisé en ce que** les parois intermédiaires (16) sont réalisées avec des bords verticaux, s'étendant le long de leurs arêtes verticales, qui sont destinés à s'engager dans des rainures (17) prévues sur les parois de support (10) des supports (9).

4. Élément de construction en bois selon la revendication 3, **caractérisé en ce que** les rainures (17) sur les parois de support présentent de préférence, pour recevoir les bords verticaux de parois intermédiaires (16) constituées de panneaux de fibres de bois, une largeur d'ouverture dans la plage de 3 à 8 millimètres, et **en ce que** les rainures (17) sur les parois de support (10) présentent une distance par rapport à l'une (1) des plaques porteuses de 20 à 30 millimètres, de préférence de 20 à 25 millimètres, et une distance par rapport à l'autre plaque porteuse (2) de 150 à 250 millimètres, de préférence d'environ 200 millimètres.

5. Élément de construction en bois selon l'une des revendications 2 à 4, **caractérisé en ce que** les parois intermédiaires (16) réalisées essentiellement rectangulaires présentent des arêtes verticales latérales d'une longueur égale à la longueur des supports (9).

6. Élément de construction en bois selon la revendication 5, **caractérisé en ce que** les arêtes longitudinales des parois intermédiaires (16) réalisées essentiellement rectangulaires sont disposées, lorsqu'elles sont insérées entre les supports (9), à fleur des extrémités des supports.

7. Élément d'angle à utiliser dans un kit de construction et dans un bâtiment conjointement avec des éléments de construction en bois du type selon l'une des revendications 1 à 6, **caractérisé**
- **en ce qu**'il présente un pilier (20) de section environ rectangulaire, de préférence carrée, qui est composé pour l'essentiel de deux plaques frontales (21, 22) disposées en vis-à-vis et de deux plaques latérales (23, 24) disposées en vis-à-vis, de préférence en matériau dérivé du bois, et qui contient entre les plaques un espace d'isolation (25) destiné à recevoir du matériau isolant,
- en ce que les plaques frontales (21, 22) ont une largeur environ égale à la distance entre les plaques porteuses (1, 2) d'un élément de construction en bois mutuellement assemblées par des supports (9), mesurée entre les surfaces extérieures des plaques porteuses,
- en ce que les plaques latérales (23, 24) sont plus larges que les plaques frontales (21, 22) et dépassent au moins d'un côté, par des bords verticaux (26) à découvert, de la surface extérieure d'une première des deux plaques frontales,
- en ce que la largeur des bords verticaux (26) à découvert est environ égale à la largeur des bords verticaux (7, 8) à découvert sur les côtés extérieurs des plaques porteuses (1, 2) d'un élément de construction en bois,
- en ce qu'un premier montant d'assemblage (27) est fixé au moins sur la première des deux plaques frontales (21, 22), au milieu entre les bords verticaux (26) à découvert des plaques latérales (23, 24), montant dont la section environ rectangulaire possède une longueur de section environ égale à la distance des plaques porteuses (1, 2) mutuellement assemblées d'un élément de construction en bois, mesurée entre les surfaces intérieures des plaques porteuses,
- et en ce qu'un deuxième montant d'assemblage (28), de dimensions de préférence environ identiques aux dimensions du premier montant d'assemblage, est fixé sur la deuxième plaque frontale (22) et/ou au moins sur une première des deux plaques latérales (23, 24), au milieu entre des arêtes verticales du pilier qui sont orientées environ verticalement sur la construction finie.

8. Élément d'angle selon la revendication 7, **caractérisé en ce que** les extrémités inférieures des montants d'assemblage (27, 28) présentent une distance par rapport à l'extrémité inférieure du pilier (20) qui est environ égale à la largeur des bords longitudinaux libres (5, 6) respectivement sur les côtés extérieurs des plaques porteuses (1, 2) et sur les côtés intérieurs des plaques de paroi (3, 4) d'un élément de construction en bois.

9. Construction constituée d'éléments d'angle selon la revendication 7 ou 8 et/ou d'éléments de construction en bois selon l'une des revendications 1 à 6,
**caractérisée**
- **en ce que** des premiers matériaux isolants de volume variable sous l'influence des intempéries et des secousses sont insérés ou déversés ou insufflés ou bourrés avec réduction du volume dans les espaces d'isolation (25) des éléments d'angle et/ou dans les espaces d'isolation (19) des éléments de construction en bois qui sont délimités par les plaques porteuses (1, 2), les parois de support (10) et éventuellement les parois intermédiaires (16),
- et **en ce qu'**au moins un deuxième matériau isolant à élasticité permanente, ayant une élasticité restant la plus constante possible et un volume élastiquement variable lorsqu'il est comprimé, est disposé en dessous des et/ou entre les et/ou au-dessus des premiers matériaux isolants.

10. Construction selon la revendication 9, **caractérisée par** l'utilisation pour l'un des premiers matériaux isolants d'un produit particulièrement dense et lourd qui forme des amoncellements autoporteurs de force stable, de préférence conjointement avec l'utilisation d'autres premiers matériaux isolants ayant des propriétés thermodynamiques particulièrement avantageuses concernant la transmission de chaleur et de vapeur.
